# EUROPÄISCHE PATENTSCHRIFT

(11) **EP 2 307 831 B1**
(45) Veröffentlichungstag und Bekanntmachung des Hinweises auf die Patenterteilung: **22.05.2019**
(21) Anmeldenummer: 09780888.5
(22) Anmeldetag: 21.07.2009
(51) Int. Cl.: F25D 23/02, E05D 11/00

(54) **HAUSHALTSGERÄT AUSGERÜSTET MIT EINEM DECKEL ZUM ABDECKEN EINES LAGERZAPFENS EINES LAGERWINKELS**
HOUSEHOLD APPLIANCE EQUIPPED WITH WITH A COVER FOR COVERING A PIVOT PIN OF A BEARUNG BRACKET
APPAREIL MÉNAGER ÉQUIPÉ AVEC UN COUVERCLE DESTINÉ À RECOUVRIR UN TOURILLON D'UN ANGLE D'APPUI

(30) Priorität: 22.07.2008 DE 102008040610
(43) Veröffentlichungstag der Anmeldung: 13.04.2011
(73) Patentinhaber: BSH Hausgeräte GmbH, 81739 München (DE)
(72) Erfinder: BEGUIRISTAIN IGOA, Jose, Angel, E-31820 Etxarri Aranatz (ES); RAAB, Alfred, 73460 Hüttlingen (DE); RAPUN ARAGON, José, Manuel, E-31014 Pamplona (ES)
(86) Internationale Anmeldenummer: PCT/EP2009/059370
(87) Internationale Veröffentlichungsnummer: WO 2010/010093

(56) Entgegenhaltungen:
- WO-A1-2004/048730
- FR-A3- 2 818 684
- GB-A- 2 252 789
- JP-A- 5 340 665
- JP-A- 2007 101 085
- US-A- 3 156 019
- US-A- 5 408 725
- US-A1- 2004 206 106

## Beschreibung

Die vorliegende Erfindung betrifft ein Haushaltsgerät, insbesondere ein Kältegerät, mit einem Deckel zum Abdecken eines ersten freien Endes eines Lagerzapfens eines Lagerwinkels, der zum Lagern einer Tür des Haushaltsgeräts bestimmt ist.

Bei Haushaltsgeräten, wie insbesondere Kältegeräten, trat immer wieder das Problem auf, dass der Öffnungswinkel der Tür nicht groß genug war und die auftretenden Kräfte beim Türanschlag nicht gut genug aufgenommen wurden. Daher wurde ein Scharniersystem entwickelt, das einen großen Öffnungswinkel der Tür ermöglicht und die auftretenden Kräfte beim Türanschlag aufnimmt.

Bei vielen Geräten ist ein elektrisches Kabel von dem so genannten Control Panel an der Vorderseite des Haushaltsgeräts in die Türe zu führen, damit an der Vorderseite der Türe angebrachte Bedienelemente mit dem Control Panel elektrisch verbunden oder dort angebrachte Anzeigeelemente mit Strom versorgt werden. Bei einem vorgenannten Scharniersystem muss bei der Montage der Abdeckung des Lagerwinkels, die angebracht wird, damit der Lagerwinkel beim Öffnen der Tür für den Benutzer nicht sichtbar ist, das elektrische Kabel entweder unter einer Abdeckung gehalten oder in eine Führung eingelegt werden. Dies erfordert einen eigenen Arbeitsschritt und erhöht somit die Herstellungskosten.

Die Offenlegungsschrift GB 2 252 789 A zeigt einen Deckel für ein Scharnier. Senkrecht von der Deckeloberfläche steht eine Rippe ab, wobei die Form der Rippe der Form einer in dem Deckel gebildeten Nut entspricht.

Die Offenlegungsschrift JP 2007-101085 zeigt eine Kabelabdeckung, welche auf ein Scharnier aufschiebbar ist.

Die Offenlegungsschrift JP 05 340 665 zeigt eine Schutzabdeckung für einen Schalter in einem Scharnier.

Der vorliegenden Erfindung liegt die Aufgabe zu Grunde, das bestehende Scharniersystem so weiterzuentwickeln, dass die Montage vereinfacht wird.

Diese Aufgabe wird mit einem Haushaltsgerät mit einem Deckel zum Abdecken eines ersten freien Endes eines Lagerzapfens, gelöst. Vorteilhafte Weiterbildungen der Erfindung sind Gegenstand der abhängigen Ansprüche. Erfindungsgemäß weist der Deckel eine Führungsrippe auf, die von seiner dem Haushaltsgerät zugewandten Seite hervorragt bzw. absteht und sich bevorzugt entlang und besonders bevorzugt im Wesentlichen parallel zu dem entsprechenden Teil des Lagerwinkels erstreckt. Die Führungsrippe bewirkt, dass das Kabel entlang des Lagerwinkels zwischen Führungsrippe und Lagerwinkel geführt wird. Der Lagerzapfen, auf dessen erstes freies Ende der Deckel aufzustecken ist, weist außerdem ein vom ersten freien Ende abgewandtes zweites freies Ende auf, auf das eine Lagerbuchse für die Türe aufsteckbar ist. Diese Lagerbuchse weist eine Durchführung für ein elektrisches Kabel auf, die vorzugsweise im Wesentlichen parallel zur vom ersten zum zweiten freien Ende verlaufenden Richtung - also in Richtung der Schwenkachse bzw. im normalen Aufstellungszustand eines Haushaltsgeräts im Wesentlichen vertikal - ausgerichtet ist. Hierbei bedeutet "im Wesentlichen", dass es nicht auf die genaue Einhaltung einer Richtungs- oder Größenangabe ankommt, sondern dass übliche Fertigungstoleranzen oder unerhebliche Abweichungen keine Probleme bereiten. Durch die erfindungsgemäße Anordnung kann sichergestellt werden, dass das elektrische Kabel bei der späteren Montage einer Abdeckung für den Lagerwinkel nicht ausweichen kann, sondern an Ort und Stelle bleibt und somit nicht eigens gesichert, festgehalten oder in eine gesonderte Führung eingelegt werden muss.

Vorzugsweise weist der Deckel einen seitlichen Einlass auf, durch den das elektrische Kabel in den Deckel eintreten kann. Gemäß einer bevorzugten Ausführungsform des erfindungsgemäßen Deckels ist der Einlass an dessen Umfang oberhalb des Lagerwinkels angeordnet, wodurch das Kabel auf dem Lagerwinkel aufliegen kann und dadurch zusätzlich gegen eine vertikale Verschiebung gesichert ist.

Weiter ist es vorteilhaft, wenn der Deckel zumindest teilweise formschlüssig auf den Lagerzapfen aufgesteckt werden kann, was ein einfaches Aufstecken und einen sicheren Verbleib des Deckels auf dem Lagerzapfen gewährleistet, und wenn der Deckel einen Durchführungsbereich für die Durchführung des Kabels aufweist, der über den Umriss des Lagerzapfens hinausragt. Dadurch wird das Kabel an der Außenseite des Lagerzapfens geführt.

Wenn der Durchführungsbereich einen Abschnitt aufweist, dessen Querschnitt die Form eines Kreisbogens aufweist, kann in ästhetisch ansprechender Weise ein Übergang dieses Abschnitts zu einem entsprechenden Abschnitt einer Lagerbuchse mit im Wesentlichen kreissegmentförmigem Querschnitt geschaffen werden. Dieser Abschnitt der Lagerbuchse steht bevorzugt in Richtung der Schwenkachse von dem Bereich der Lagerbuchse ab, an dem die Tür gelagert ist, und bildet zwischen sich und dem Lagerzapfen einen Kabelkanal.

Wenn die Führungsrippe eine Bauhöhe aufweist, die nicht wesentlich größer ist als der Umriss des auf dem Lagerwinkel aufliegenden Kabels, kann die später zu montierende Abdeckung leicht über den Deckel, den Lagerwinkel und das dazwischen angeordnete Kabel geschoben werden.

Da der Lagerwinkel in der Regel gekrümmt ist, ist es für eine gute Führung des Kabels vorteilhaft, dass die Führungsrippe im Wesentlichen die gleiche Krümmung aufweist wie der Lagerwinkel.

Das Kabel kann noch besser geführt werden, wenn der Deckel im Bereich des Einlasses einen Kabelhalteabschnitt - vorzugsweise in Form einer Verlängerung der Stirnwand des Deckels - aufweist. Das Kabel wird dann zwischen diesem Kabelhalteabschnitt und dem Lagerwinkel präzise positioniert.

Ein erfindungsgemäßes Haushaltsgerät wie insbesondere ein Kältegerät umfasst einen Lagerwinkel zum Lagern einer Tür des Haushaltsgeräts, der einen Lagerzapfen aufweist, der ein erstes freies Ende sowie ein zweites freies Ende aufweist, das vom ersten freien Ende abgewandt ist. Des Weiteren weist das Haushaltsgerät eine Lagerbuchse auf, die auf das zweite freie Ende des Lagerzapfens aufgesteckt ist und eine Durchführung für ein elektrisches Kabel umfasst, die vorzugsweise im Wesentlichen parallel zu der Richtung ausgerichtet ist, die durch eine durch das erste und das zweite freie Ende verlaufende Linie definiert ist. Darüber hinaus umfasst das Haushaltsgerät einen Deckel zum Abdecken des ersten freien Endes, der einen seitlichen Einlass für das elektrische Kabel umfasst und eine Führungsrippe aufweist, die sich bevorzugt im Wesentlichen parallel zum Lagerwinkel auf derjenigen Seite des Deckels erstreckt, die dem Haushaltsgerät zugewandt ist. Durch diese erfindungsgemäße Anordnung wird eine Führung und Festlegung des Kabels zu dem Zeitpunkt erzielt, zu dem eine Abdeckung für den Lagerwinkel montiert werden soll.

Es ist von Vorteil, wenn die Lagerbuchse einen mit dem Durchführungsbereich des Deckels korrespondierenden Abschnitt als Kabelkanal für das Kabel aufweist, da dies eine besonders einfache Führung des Kabels ermöglicht.

Bevorzugt umfasst das erfindungsgemäße Haushaltsgerät eine Abdeckung zum Abdecken des Lagerwinkels, die die Führungsrippe zumindest teilweise überdeckt. Ferner ist die Abdeckung bevorzugt so ausgestaltet, dass eine Verbindungseinrichtung zum Verbinden der Abdeckung mit dem Haushaltsgerät selbst und nicht mit dem Lagerwinkel vorgesehen ist. Dies bringt den Vorteil, dass die Abdeckung selbst dann passgenau in eine entsprechende Aussparung an der Vorderseite des Haushaltsgeräts eingesetzt werden kann, wenn beim Lagerwinkel oder dem Lagerzapfen Fertigungstoleranzen vorhanden sind. Durch die Anbringung der Abdeckung direkt am Haushaltsgerät kann somit vermieden werden, dass unerwünschte Spalte oder eine schräge Anordnung der Abdeckung auftreten, und es kann bewirkt werden, dass die Abdeckung formschlüssig und bündig auf die Frontblende, in der sich die Aussparung üblicherweise befindet, abgestimmt werden kann. Dabei ist es bevorzugt, dass die Verbindungseinrichtung mehrere Rasthaken zum Eingreifen in die Aussparung umfasst, wobei der Eingriff der Rasthaken in die Aussparung vorzugsweise auch wieder gelöst werden kann.

Vorzugsweise weist die Abdeckung ein freies Ende auf, das dem freien Ende des Lagerwinkels - an dem der Lagerzapfen angeordnet ist - benachbart ist und einen Rasthaken aufweist, der für einen Eingriff in eine entsprechende Aussparung in der Lagerbuchse vorgesehen ist. Bevorzugt ist dabei der Rasthaken so ausgebildet, dass ein Spiel zwischen Rasthaken und Ausnehmung vorhanden ist, so dass der Rasthaken nach oben und unten nicht fixiert ist. Dadurch wird eine noch bessere Entkopplung der Abdeckung in dem Fall ermöglicht, dass Lagetoleranzen des Lagerwinkels vorhanden sind.

Bevorzugt ist der Rasthaken über eine elastische Rippe mit der Abdeckung verbunden, so dass der Rasthaken bei der Montage eine größere Flexibilität aufweist und dadurch beispielsweise keine Bruchgefahr besteht.

Mit Vorteil ist die Aussparung in einer Frontblende des Haushaltsgeräts vorgesehen, die ein Control Panel - das für Steuerungs- und Regelzwecke des Haushaltsgeräts vorgesehen ist - zumindest teilweise abdeckt.

Eine ästhetisch besonders ansprechende Ausführungsform ist dann gegeben, wenn die Abdeckung bündig in die Frontblende eingreift.

Wenn die Abdeckung den Deckel umgreift und auf dem Lagerzapfen fixiert, kann der Deckel für die Kabelführung nicht mehr nach oben ausweichen, sondern bleibt sicher an Ort und Stelle.

Eine weitere Möglichkeit der Kosteneinsparung ergibt sich dann, wenn die Lagerbuchse und der Deckel den Lagerzapfen an denjenigen Stellen vollständig bedecken bzw. abdecken, die für einen Benutzer sichtbar sind, weil dann der Lagerzapfen nicht lackiert zu werden braucht.

Weitere Vorteile, Merkmale und Besonderheiten der Erfindung ergeben sich aus der nachfolgenden Beschreibung einer vorteilhaften Ausführungsform. Es zeigen:
- Fig. 1 ein Haushaltsgerät mit einer über einen Lagerwinkel angelenkten Tür, bei dem die vorliegende Erfindung eingesetzt werden kann, in perspektivischer Darstellung,
- Fig. 2 eine vergrößerte Ansicht eines auf einen Lagerzapfen aufgesetzten erfindungsgemäßen Deckels,
- Fig. 3 eine der Fig. 2 ähnliche Ansicht aus einer anderen Blickrichtung,
- Fig. 4 eine der Fig. 3 ähnliche Ansicht mit aufgesetzter Abdeckung, und
- Fig. 5 eine perspektivische Ansicht in der gleichen Blickrichtung wie Fig. 1, wobei ein Deckel auf den Lagerzapfen und eine Abdeckung auf den Lagerwinkel aufgesetzt sind.

Fig. 1 zeigt ein Haushaltsgerät 9 mit geöffneter Türe 9a. Am Haushaltsgerät 9 ist ein Lagerwinkel 10 befestigt, an dessen freiem Ende 11 ein Lagerzapfen 12 angeordnet ist. Der Lagerwinkel 10 mit dem Lagerzapfen 12 ist spiegelsymmetrisch um seine horizontale Längsachse ausgebildet. Das heißt, es braucht nur eine Bauform des Lagerwinkels 10 hergestellt zu werden, die dann rechts oder links am Haushaltsgerät 9 befestigt werden kann. Der Lagerzapfen 12 weist bei dieser Ausführungsform - jedoch nicht notwendigerweise - einen in Horizontalrichtung im Wesentlichen rechteckförmigen Querschnitt auf.

Auf das untere freie Ende 15 (vgl. Fig. 3) des Lagerzapfens 12 ist eine Lagerbuchse 20 aufgesteckt, welche die Tür 9a drehbar lagert. Durch die Lagerbuchse 20 hindurch ist über eine Durchführung 22 ein elektrisches Kabel 60 geführt, das ins Innere des Haushaltsgeräts 9 zu einem so genannten Control Panel geführt ist, mit dem unter anderem Steuer- und Regelfunktionen ausgeführt werden können. Im Bereich des Control Panels ist eine Aussparung 6 vorgesehen, in die eine Abdeckung für den Lagerwinkel 10 eingerastet werden kann. Eine Frontblende 8 deckt zumindest einen Teil des Control Panels ab.

Ein Deckel 30 kann in der durch den Pfeil A gezeigten Richtung auf das erste, obere freie Ende 14 des Lagerzapfens 12 aufgesteckt werden. Der Deckel 30 ist innen so geformt, dass er formschlüssig auf den Lagerzapfen 12 aufgesteckt werden kann. An der dem Haushaltsgerät 9 zugewandten Seite des Deckels 30 ragt eine Führungsrippe 34 hervor, die im Wesentlichen die gleiche Krümmung wie der Lagerwinkel 10 in diesem Bereich aufweist. Dadurch kann erreicht werden, dass das Kabel 60 in seitlicher, also horizontaler Richtung nicht zum Haushaltsgerät 9 hin verrutschen kann, sondern sicher geführt ist. Der Deckel 30 weist an seiner dem Kabel 60 zugewandten Seite einen Einlass 32 für das Kabel 60 auf, welches dann weiter durch die Lagerbuchse 20 hindurch nach unten verläuft. Um dem Kabel 60 auch eine Abstützung bzw. Führung nach oben zu gewährleisten, weist der Deckel 30 einen Kabelhalteabschnitt 33 auf, der als die Stirnseite bzw. Oberseite des Deckels 30 verlängernde Fläche ausgebildet ist.

Fig. 2 zeigt den Deckel 30, wie er auf das obere freie Ende 14 des Lagerzapfens 12 aufgesetzt ist. Sowohl die Führungsrippe 34 als auch der Kabelhalteabschnitt 33 fixieren das Kabel 60 auf dem entsprechenden Bereich des Lagerwinkels 10. Somit ist nicht zu befürchten, dass sich das Kabel 60 beim Aufstecken einer Abdeckung für den Lagerwinkel 10 verschieben könnte.

Fig. 3 zeigt das erfindungsgemäße Haushaltsgerät 9 mit dem auf dem Lagerzapfen 12 aufgesetzten Deckel 30 aus einem anderen Blickwinkel. Die Führungsrippe 34 führt das Kabel 60 und stützt dieses gegen ein Verrutschen zum Haushaltsgerät 9 hin ab. In dem Deckel 30 ist ein Durchführungsbereich 35 vorgesehen, der sich an den Einlass 32 anschließt und zur Durchführung des Kabels 60 bestimmt ist. Hieran schließt sich ein Abschnitt 36 an, der teilweise einen kreisförmigen Querschnitt aufweist und in dem das Kabel 60 nach unten verläuft. Durch einen entsprechend geformten Abschnitt 26 der Lagerbuchse 20 wird das Kabel 60 dann weiter nach unten geführt. In Fig. 3 ist ersichtlich, dass die Führungsrippe 34 in etwa gleich hoch über dem Lagerwinkel 10 aufragt wie das auf dem Lagerwinkel 10 aufliegende Kabel 60. Hierdurch wird sichergestellt, dass in einem nachfolgenden Schritt eine Abdeckung problemlos auf den Lagerwinkel 10 mit dem darauf angeordneten Kabel 60 aufgeschoben werden kann.

Gemäß Darstellung in Fig. 4 ist eine Abdeckung 40 bereits in Richtung des Pfeils B auf den Lagerwinkel 10 aufgeschoben worden. Die Abdeckung 40 weist schematisch angedeutete Rasthaken 44 auf, die in die in Fig. 4 nicht dargestellte Aussparung 6 an der Vorderseite des Haushaltsgeräts 9 eingerastet werden. Die Rasthaken 44 bilden eine Verbindungseinrichtung 42.

Es ist festzuhalten, dass die Abdeckung 40 nicht auf den Lagerwinkel 10 selbst aufgesteckt bzw. aufgeklemmt ist, sondern mit der Aussparung 6 in der Frontblende 8 des Haushaltsgeräts 9 verrastet ist. Die Abdeckung greift dabei bündig, passgenau und ohne störende Fugen bzw. Schlitze in die Frontblende ein. Dies kann selbst dann gewährleistet werden, wenn der Lagerwinkel 10 aufgrund von Lagetoleranzen vertikal, horizontal oder in einer schrägen Richtung versetzt angeordnet ist. Als zusätzliche Stütze weist die Abdeckung 40 an ihrem freien Ende 41 einen über eine elastische Rippe 46 mit ihr verbundenen Rasthaken 45 auf, der locker, also mit Spiel, in eine entsprechende Ausnehmung 24 (vgl. Fig. 5) der Lagerbuchse 20 eingreift und damit den Abschnitt 26 der Lagerbuchse 20, der einen kreisbogenförmigen Querschnitt aufweist, untergreift. Dadurch ist die Abdeckung 40 nicht an dem Lagerwinkel 10 bzw. der auf ihn aufgesteckten Lagerbuchse 20 nach oben oder unten fixiert, und es kommt selbst bei eventuell auftretenden Lagetoleranzen des Lagerwinkels 10 nicht zu einem Verziehen der Abdeckung 40 oder zu deren Verrutschen. Somit stellt der Deckel 30 eine vorläufige Positionierung des Kabels 60 sicher, während die Abdeckung 40 das Kabel 60 endgültig positioniert bzw. fixiert.

Fig. 5 zeigt die auf den Lagerwinkel 10 aufgesteckte und diesen umgreifende Abdeckung 40 sowie den Lagerwinkel 10, auf den die Lagerbuchse 20 sowie der Deckel 30 aufgesteckt sind. Zum einen ist ersichtlich, dass die Abdeckung 40 passgenau in die Frontblende 8 des Haushaltsgeräts 9 eingerastet und mit dieser bündig ist. Auch der Übergang zu dem am Haushaltsgerät 9 befestigten Teil des Lagerwinkels 10 ist bündig. Zum anderen ist erkennbar, dass die Lagerbuchse 20 und der Deckel 30 so ausgestaltet sind, dass sie den Lagerzapfen - jedenfalls auf der für einen Betrachter zugänglichen Seite - vollständig umschließen. Somit kann eine Lackierung des Lagerzapfens, die ansonsten aus ästhetischen Gründen geboten wäre, unterbleiben.

Aus Fig. 5 ist ersichtlich, dass die Abdeckung 40 die Führungsrippe 34 des Deckels 30 übergreift bzw. umgreift und somit verhindert, dass der Deckel 30 bei einer entsprechenden Belastung durch beispielsweise einen Stoß nach oben ausweichen kann.

### Bezugszeichenliste

- 6: Aussparung
- 7: Control Panel
- 8: Frontblende
- 9: Haushaltsgerät
- 9a: Tür
- 10: Lagerwinkel
- 11: freies Ende
- 12: Lagerzapfen
- 14: erstes freies Ende
- 15: zweites freies Ende
- 20: Lagerbuchse
- 22: Durchführung
- 24: Ausnehmung
- 26: Abschnitt
- 30: Deckel
- 32: Einlass
- 33: Kabelhalteabschnitt
- 34: Führungsrippe
- 35: Durchführungsbereich
- 36: Abschnitt
- 40: Abdeckung
- 41: freies Ende
- 42: Verbindungseinrichtung
- 44: Rasthaken
- 45: Rasthaken
- 46: elastische Rippe
- 60: Kabel
- A: Montagerichtung
- B: Montagerichtung

## Patentansprüche

1. Haushaltsgerät (9), insbesondere Kältegerät, umfassend
einen Lagerwinkel (10) zum Lagern einer Tür (9a) des Haushaltsgeräts (9), der einen Lagerzapfen (12) aufweist, der ein erstes freies Ende (14) und ein vom ersten freien Ende (14) abgewandtes zweites freies Ende (15) aufweist,
eine Lagerbuchse (20), die auf das zweite freie Ende (15) des Lagerzapfens (12) aufgesteckt ist und eine Durchführung (22) für ein elektrisches Kabel (60) umfasst, und einen Deckel (30) zum Abdecken des ersten freien Endes (14), wobei der Deckel (30) an seiner dem Haushaltsgerät zugewandten Seite eine Führungsrippe (34) für das Kabel (60) aufweist, **dadurch gekennzeichnet, dass** der Deckel (30) auf das erste freie Ende (14) des Lagerzapfens (12) aufzustecken ist.

2. Haushaltsgerät (9) nach Anspruch 1,
**dadurch gekennzeichnet, dass**
der Deckel (30) einen seitlichen Einlass (32) für das elektrische Kabel (60) umfasst, welcher am Umfang des Deckels (30) oberhalb des Lagerwinkels (10) angeordnet ist.

3. Haushaltsgerät (9) nach Anspruch 1 oder 2,
**dadurch gekennzeichnet, dass**
der Deckel (30) teilweise formschlüssig auf den Lagerzapfen (12) aufsteckbar ist sowie einen zumindest teilweise über den Umriss des Lagerzapfens (12) hinausragenden Durchführungsbereich (35) zum Durchführen des Kabels (60) aufweist.

4. Haushaltsgerät (9) nach Anspruch 3,
**dadurch gekennzeichnet, dass**
der Durchführungsbereich (35) einen Abschnitt (36) mit kreisbogenförmigem Querschnitt aufweist.

5. Haushaltsgerät (9) nach Anspruch 4,
**dadurch gekennzeichnet, dass**
die Lagerbuchse (20) einen mit dem Durchführungsbereich (35) korrespondierenden Abschnitt (26) als Kabelkanal für das Kabel (60) aufweist.

6. Haushaltsgerät (9) nach einem der vorhergehenden Ansprüche,
**dadurch gekennzeichnet, dass**
die Durchführung (22) durch die Lagerbuchse (20) im Wesentlichen parallel zur vom ersten zum zweiten freien Ende des Lagerzapfens (12) verlaufenden Richtung ausgerichtet ist.

7. Haushaltsgerät (9) nach einem der vorhergehenden Ansprüche,
**dadurch gekennzeichnet, dass**
die Führungsrippe (34) sich entlang und vorzugsweise im Wesentlichen parallel zum Lagerwinkel (10) erstreckt.

8. Haushaltsgerät (9) nach einem der vorhergehenden Ansprüche, wobei der Lagerwinkel (10) gekrümmt ist,
**dadurch gekennzeichnet, dass**
die Führungsrippe (34) im Wesentlichen die gleiche Krümmung aufweist wie der Lagerwinkel (10).

9. Haushaltsgerät (9) nach einem der vorhergehenden Ansprüche,
**dadurch gekennzeichnet, dass**
der Deckel (30) im Bereich des Einlasses (32) einen Kabelhalteabschnitt (33) aufweist, wobei das Kabel (60) zwischen dem Kabelhalteabschnitt (33) und dem Lagerwinkel (10) angeordnet ist.

10. Haushaltsgerät (9) nach einem der vorhergehenden Ansprüche,
**dadurch gekennzeichnet, dass**
es eine Abdeckung (40) zum Abdecken des Lagerwinkels (10) umfasst, wobei die Abdeckung (40) vorzugsweise eine Verbindungseinrichtung (42) zum Verbinden der Abdeckung (40) mit dem Haushaltsgerät (9) aufweist und nicht mit dem Lagerwinkel (10) verbunden ist.

11. Haushaltsgerät (9) nach Anspruch 10,
**dadurch gekennzeichnet, dass**
die Verbindungseinrichtung (42) mehrere Rasthaken (44) umfasst, die in eine Aussparung (6) an der Vorderseite des Haushaltsgeräts (9) eingreifen.

12. Haushaltsgerät (9) nach Anspruch 10 oder 11,
**dadurch gekennzeichnet, dass**
die Führungsrippe (34) zumindest teilweise unter der Abdeckung (40) liegt.

13. Haushaltsgerät (9) nach einem der Ansprüche 10 bis 12,
**dadurch gekennzeichnet, dass**
die Abdeckung (40) ein dem freien Ende (11) des Lagerwinkels (10) benachbartes freies Ende (41) aufweist, das einen Rasthaken (45) zum Eingriff in die Lagerbuchse (20) umfasst.

14. Haushaltsgerät (9) nach Anspruch 13,
**dadurch gekennzeichnet, dass**
der Rasthaken (45) über eine elastische Rippe (46) mit der Abdeckung (40) verbunden ist.

15. Haushaltsgerät (9) nach einem der Ansprüche 10 bis 14,
**dadurch gekennzeichnet, dass**
die Aussparung (6) in einer Frontblende (8) des Haushaltsgeräts (9) vorgesehen ist, die vorzugsweise ein Control Panel (7) zumindest teilweise abdeckt.

16. Haushaltsgerät (9) nach Anspruch 15,
**dadurch gekennzeichnet, dass**
die Abdeckung (40) bündig in die Frontblende (8) eingreift.

17. Haushaltsgerät (9) nach einem der Ansprüche 10 bis 16,
**dadurch gekennzeichnet, dass**
die Abdeckung (40) den Deckel (30) umgreift und auf dem Lagerzapfen (12) fixiert.

18. Haushaltsgerät (9) nach einem der Ansprüche 10 bis 17,
**dadurch gekennzeichnet, dass**
die Lagerbuchse (20) und der Deckel (30) den Lagerzapfen (12) an den für einen Benutzer sichtbaren Seiten vollständig bedecken.

19. Haushaltsgerät (9) nach einem der Ansprüche 13 bis 18,
**dadurch gekennzeichnet, dass**
der Rasthaken (45) der Abdeckung (40) mit Spiel in eine Ausnehmung (24) der Lagerbuchse (20) eingreift.

## Claims

1. Household appliance (9), especially a refrigerating appliance, comprising
a bearing bracket (10) for mounting a door (9a) of the household appliance (9), having a pivot pin (12) comprising a first free end (14) and a second free end (15) facing away from the first free end (14),
a bearing bush (20) which is slipped onto the second free end (15) of the pivot pin (12) and includes a feedthrough (22) for an electrical cable (60), and a cover (30) for covering the first free end (14),
wherein the cover (30) has a guide rib (34) for the cable (60) on its side facing towards the household appliance, **characterised in that** the cover (30) is to be slipped onto the first free end (14) of the pivot pin (12).

2. Household appliance (9) according to claim 1,
**characterised in that**
the cover (30) includes a lateral inlet (32) for the electrical cable (60) which is arranged on the circumference of the cover (30) above the bearing bracket (10).

3. Household appliance (9) according to claim 1 or 2,
**characterised in that**
the cover (30) is able to be slipped onto the pivot pin (12) to make a part form fit and also has a feedthrough area (35) projecting at least partly beyond the outline of the pivot pin (12) for feeding through the cable (60).

4. Household appliance (9) according to claim 3,
**characterised in that**
the feedthrough area (35) has a section (36) with an arc-shaped cross section.

5. Household appliance (9) according to claim 4,
**characterised in that**
as a cable duct for the cable (60), the bearing bush (20) has a section (26) corresponding to the feedthrough area (35).

6. Household appliance (9) according to one of the preceding claims,
**characterised in that**
the feedthrough (22) through the bearing bush (20) is aligned essentially in parallel to the direction running from the first to the second free end of the pivot pin (12).

7. Household appliance (9) according to one of the preceding claims,
**characterised in that**
the guide rib (34) extends along and preferably essentially in parallel to the bearing bracket (10).

8. Household appliance (9) according to one of the preceding claims, with the bearing bracket (10) being curved,
**characterised in that**
the guide rib (34) has essentially the same curvature as the bearing bracket (10).

9. Household appliance (9) according to one of the preceding claims,
**characterised in that**
the cover (30), in the area of the inlet (32), has a cable holder section (33), with the cable (60) being arranged between the cable holder section (33) and the bearing bracket (10).

10. Household appliance (9) according to one of the preceding claims,
**characterised in that**
it includes a covering (40) to cover the bearing bracket (10), with the covering (40) preferably comprising a connection device (42) for connecting the covering (40) to the household appliance (9) and not being connected to the bearing bracket (10).

11. Household appliance (9) according to claim 10,
**characterised in that**
the connecting device (42) includes a number of latching hooks (44) which engage in a recess (6) on the front of the household appliance (9).

12. Household appliance (9) according to claim 10 or 11,
**characterised in that**
the guide rib (34) lies at least partly below the covering (40).

13. Household appliance (9) according to one of claims 10 to 12,
**characterised in that**
the covering (40) has a free end (41) adjoining the free end (11) of the bearing bracket (10), which includes a latching hook (45) for engaging in the bearing bush (20).

14. Household appliance (9) according to claim 13,
**characterised in that**
the latching hook (45) is connected to the covering (40) via an elastic rib (46).

15. Household appliance (9) according to one of claims 10 to 14,
**characterised in that**
the recess (6) is provided in a front panel (8) of the household appliance (9) which preferably at least partly covers a control panel (7).

16. Household appliance (9) according to claim 15,
**characterised in that**
the covering (40) engages flush into the front panel (8).

17. Household appliance (9) according to one of claims 10 to 16,
**characterised in that**
the covering (40) surrounds the cover (30) and fixes it on the pivot pin (12).

18. Household appliance (9) according to one of claims 10 to 17,
**characterised in that**
the bearing bush (20) and the cover (30) completely cover the pivot pin (12) on the sides visible for a user.

19. Household appliance (9) according to one of claims 13 to 18,
**characterised in that**
the latching hook (45) of the covering (40) engages with play into a recess (24) of the bearing bush (20).

## Revendications

1. Appareil ménager (9), en particulier appareil frigorifique, comprenant une équerre d'appui (10) pour l'appui d'une porte (9a) de l'appareil ménager (9), laquelle équerre présente un tourillon (12), qui présente une première extrémité libre (14) et une deuxième extrémité libre (15) éloignée de la première extrémité libre (14), un coussinet (20) inséré sur la deuxième extrémité libre (15) du tourillon (12) et une traversée (22) pour un câble électrique (60) et un cache (30) pour cacher la première extrémité libre (14), dans lequel le cache (30) présente en son côté dirigé vers l'appareil ménager une nervure de guidage (34) pour le câble (60), **caractérisé en ce que** le cache (30) est à insérer sur la première extrémité libre (14) du tourillon (12).

2. Appareil ménager (9) selon la revendication 1, **caractérisé en ce que** le cache (30) comprend une entrée latérale (32) pour le câble électrique (60) disposée en périphérie du cache (30) au-dessus de l'équerre d'appui (10).

3. Appareil ménager (9) selon la revendication 1 ou 2, **caractérisé en ce que** le cache (30) est en partie insérable par complémentarité de formes sur le tourillon (12) et présente une zone de traversée (35) faisant au moins en partie saillie par rapport au contour du tourillon (12) pour la traversée du câble (60).

4. Appareil ménager (9) selon la revendication 3, **caractérisé en ce que** la zone de traversée (35) présente un tronçon (36) à section en arc de cercle.

5. Appareil ménager (9) selon la revendication 4, **caractérisé en ce que** le coussinet (20) présente, en guise de conduit de câbles pour le câble (60), un tronçon (26) correspondant à la zone de traversée (35).

6. Appareil ménager (9) selon l'une des revendications précédentes, **caractérisé en ce que** la traversée (22) du coussinet (20) est essentiellement orientée parallèlement à la direction s'étendant de la première vers la deuxième extrémité libre du tourillon (12).

7. Appareil ménager (9) selon l'une des revendications précédentes, **caractérisé en ce que** la nervure de guidage (34) s'étend le long et de préférence essentiellement parallèlement à l'équerre d'appui (10).

8. Appareil ménager (9) selon l'une des revendications précédentes, dans lequel l'équerre d'appui (10) est courbée, **caractérisé en ce que** la nervure de guidage (34) présente essentiellement la même courbure que l'équerre d'appui (10).

9. Appareil ménager (9) selon l'une des revendications précédentes, **caractérisé en ce que** le cache (30) présente dans la zone de l'entrée (32) une section de retenue de câble (33), dans lequel le câble (60) est disposé entre la section de retenue de câble (33) et l'équerre d'appui (10).

10. Appareil ménager (9) selon l'une des revendications précédentes, **caractérisé en ce qu'**il comprend une coiffe (40) pour couvrir l'équerre d'appui (10), dans lequel la coiffe (40) présente de préférence un dispositif de liaison (42) pour la liaison de la coiffe (40) à l'appareil ménager (9) et n'est pas reliée à l'équerre d'appui (10).

11. Appareil ménager (9) selon la revendication 10, **caractérisé en ce que** le dispositif de liaison (42) comprend plusieurs crochets d'encliquètement (44) qui s'engrènent dans un évidement (6) sur le côté avant de l'appareil ménager (9).

12. Appareil ménager (9) selon la revendication 10 ou 11, **caractérisé en ce que** la nervure de guidage (34) se trouve au moins en partie sous la coiffe (40).

13. Appareil ménager (9) selon l'une des revendications 10 à 12, **caractérisé en ce que** la coiffe (40) présente une extrémité libre (41) voisine de l'extrémité libre (11) de l'équerre d'appui (10), laquelle comprend un crochet d'encliquètement (45) pour l'engrènement dans le coussinet (20).

14. Appareil ménager (9) selon la revendication 13, **caractérisé en ce que** le crochet d'encliquètement (45) est relié à la coiffe (40) via une nervure élastique (46).

15. Appareil ménager (9) selon l'une des revendications précédentes 10 à 14, **caractérisé en ce que** l'évidement (6) est prévu dans un bandeau avant (8) de l'appareil ménager (9), lequel bandeau couvre de préférence au moins en partie un panneau de commande (7).

16. Appareil ménager (9) selon la revendication 15, **caractérisé en ce que** la coiffe (40) s'engrène de façon affleurante dans le bandeau avant (8).

17. Appareil ménager (9) selon l'une des revendications 10 à 16, **caractérisé en ce que** la coiffe (40) entoure le cache (30) et se fixe sur le tourillon (12).

18. Appareil ménager (9) selon l'une des revendications 10 à 17, **caractérisé en ce que** le coussinet (20) et le cache (30) couvrent intégralement le tourillon (12) sur les côtés visibles pour un utilisateur.

19. Appareil ménager (9) selon l'une des revendications 13 à 18, **caractérisé en ce que** le crochet d'encliquètement (45) de la coiffe (40) s'engrène avec du jeu dans une cavité (24) du coussinet (20).
